# FASCICULE DE BREVET EUROPEEN

(11) **EP 3 352 918 B1**
(45) Date de publication et mention de la délivrance du brevet: **29.01.2020**
(21) Numéro de dépôt: 16742365.6
(22) Date de dépôt: 30.06.2016
(51) Int. Cl.: B07C 5/36, B07C 3/02

(54) **EQUIPEMENT MODULAIRE ET DEMONTABLE POUR LE TRI AUTOMATIQUE EN SACS DE COLIS**
MODULARE UND DEMONTIERBARE EINRICHTUNG ZUM SORTIEREN IN PAKETSÄCKE
MODULAR AND REMOVABLE EQUIPMENT FOR THE AUTOMATIC SORTING INTO PACKAGE BAGS

(30) Priorité: 25.09.2015 FR 1559061
(43) Date de publication de la demande: 01.08.2018
(73) Titulaire: Solystic, 92220 Bagneux (FR)
(72) Inventeur: MIETTE, Emmanuel, 95210 Saint Gratien (FR); GARNIER, Thierry, 26800 Beauvallon (FR); CHIROL, Luc, 75016 Paris (FR)
(74) Mandataire: Prugneau, Philippe
(86) Numéro de dépôt international: PCT/FR2016/051661
(87) Numéro de publication internationale: WO 2017/051089

(56) Documents cités:
- WO-A1-2014/057182

## Description

### Domaine technique

L'invention concerne le domaine du tri postal, et plus particulièrement un équipement pour le tri en sacs de colis.

### Technique antérieure

Actuellement, le tri à flux réduit des colis est faiblement automatisé dans les centres de tri.

On entend ici par flux réduit, un flux pouvant atteindre jusqu'à trois mille colis par heure.

Ce type de tri est généralement effectué manuellement par des Opérateurs spécialisés qui prélèvent un à un les colis depuis un point de prélèvement, qui reconnaissent visuellement une destination apposée sur un colis qui a été prélevé puis, en fonction d'un certain plan de tri, déterminent le sac de tri dans lequel le colis doit être déposé.

Les sacs de tri peuvent ensuite être récupérés pour une distribution selon la tournée du facteur ou encore être vidés pour une nouvelle passe de tri des colis.

Ainsi, la cadence de tri des colis dans ces centres de tri dépend essentiellement du nombre d'Opérateurs qui travaillent et de leur aptitude à trier les colis dans les sacs en fonction du plan de tri.

On comprendra également que le changement de plans de tri à chaque passe de tri demande un effort de concentration conséquent aux Opérateurs ce qui peut entraîner des erreurs de tri.

Par ailleurs, ce type d'équipement mobilise une surface au sol importante dans un centre de tri qui ne peut pas être exploitée pour d'autres tâches.

Il existe également des équipements semi-automatisés pour le tri colis, par exemple tel que décrit dans le document WO2014/057182, comprenant un support de réceptacle ainsi qu'une pluralité de chariots navettes mobiles et commandés à distance d'un point de chargement en colis vers un réceptacle à déchargement de colis.

### Exposé de l'invention

Le but de l'invention est donc de remédier à ces différents inconvénients.

A cet effet, l'invention a pour objet un équipement pour le tri de colis d'après la revendication 1.

L'idée à la base de l'invention est donc de proposer un équipement de tri automatique pour trier des colis dans des réceptacles, en particulier en sacs, qui est modulaire et démontable dans lequel des robots navettes mobiles se déplaçant au sol en suivant un marquage permanent réalise un tri automatique des colis sous la commande d'une unité de contrôle/commande dans laquelle est enregistré un plan de tri. Le support de sacs modulaire et démontable est facilement déplaçable du fait que les modules sont roulants et l'ensemble de l'équipement peut être remisé rapidement à la fin d'une opération de tri en sacs ce qui permet d'exploiter la place libérée dans le centre de tri pour une autre tâche.

Les modules de support ambulants peuvent en particulier être déplacés rapidement à l'installation ou à la désinstallation par des Opérateurs ou par les robots navettes sous la commande de l'unité de contrôle/commande.

Cet agencement selon l'invention permet donc de réduire les coûts d'exploitation de ce type d'installation en optimisant l'utilisation de l'espace dans un centre logistique de tri postal.

L'équipement selon l'invention peut avantageusement présenter les particularités suivantes :
- lesdits modules support de réceptacles peuvent être disposés suivant deux rangées parallèles et être reliés mécaniquement entre eux par des tubes de liaison emboitables en forme de U renversé.
- ledit marquage au sol peut être disposé entre les deux rangées parallèles de modules support de réceptacles.
- chaque module support de réceptacle et chaque chariot navette ont chacun vu du côté latéral la forme d'une potence avec un poteau et un chapeau, la potence du chariot et la potence du support étant agencées pour s'imbriquer mutuellement l'une dans l'autre.

Les réceptacles sont en particulier des sacs mais ils peuvent être remplacés par des bacs ou autre réceptacle pouvant être fixés sur les modules support et pouvant réceptionner les colis triés par les robots navettes.

### Description sommaire des dessins

La présente invention sera mieux comprise et d'autres avantages apparaîtront à la lecture de la description détaillée d'un mode de réalisation pris à titre d'exemple nullement limitatif et illustré par les dessins annexés, dans lesquels :
- la figure 1 montre en vue de côté latéral des modules support de sacs et un chariot navette.
- la figure 2 est une vue globale en perspective d'un équipement selon l'invention comprenant deux rangées de modules support de sacs.
- la figure 3 illustre un système d'accouplement de modules qui est facilement démontable.

### Description des modes de réalisation

L'équipement de tri selon l'invention est conçu pour trier à flux réduit des objets postaux non mécanisables de type colis.

En référence aux figures 1 et 2, l'équipement de tri selon l'invention comprend un ou plusieurs chariots-navettes 1 constitués chacun d'un chariot 2A pour le portage d'un colis 3 et d'un robot navette 2B pour le déplacement du colis 3 posé sur le chariot 2A.

Le chariot 2A et la navette 2B peuvent être prévus pour être attelables ou non. Ici, le chariot est monté sur roulettes.

Chaque robot navette 2B est un robot navette autonome capable de se déplacer au sol pour réaliser un tri automatique de colis entre un point de chargement 4 des colis 3 montré sur la figure 2 et des points de dépose S des colis constituant des sorties de tri où sont disposés ici des sacs suspendus ouverts sur le dessus.

Comme visible sur la figure 1, chaque chariot 2A a de profil la forme d'une potence et ici une forme en U couché formant un poteau de potence 7 au-dessus des roulettes 8 de la navette motorisée 2B et un chapeau de potence 9 sur lequel est fixé un plateau 10 de portage horizontal pour un colis 3.

Par ailleurs, l'équipement selon l'invention comprend un support de sacs 6 qui a une structure modulaire avec des modules 6A,6B,6C tubulaires montés chacun sur des roulettes à frein 60 pour être facilement déplaçable au sol par exemple entre une zone de stockage et remisage et une zone de tri.

Selon l'invention, ces modules support de sacs tels que 6A,6B,6C sont agencés pour être accouplés facilement entre eux en ligne suivant la direction D de façon démontable par encastrement ou emboîtement.

La figure 3 montre un système d'accouplement par encastrement de deux modules adjacents, ici constitué de deux pattes recourbées 61,62 qui s'entrelacent, ces deux pattes étant prévus respectivement sur les flans des deux modules adjacents.

Les figures 1 et 2 montrent encore un système d'accouplement en deux rangées parallèles des modules support de sacs, ici constitué de tubes de liaison 63 emboitables en forme de U.

Comme visible sur la figure 1, chaque module a de profil la forme d'une potence avec un poteau de potence 64 et un chapeau de potence 65 qui porte en suspension un sac 6 ouvert sur le dessus.

Les chariots navettes 1 et le support de sac modulaire 1 sont conçus de telle manière que le chapeau de potence 9 d'un chariot navette s'imbrique au-dessus du chapeau de potence 65 d'un module support de sac ce qui fait qu'un colis 3 posé sur un plateau 10 d'un chariot navette peut être amené en surplomb de l'ouverture d'un sac 6 comme illustré sur la figure 1 et peut tomber par gravité dans ce sac comme expliqué plus loin.

Plus particulièrement comme illustré sur la figure 1, il est prévu dans chaque module support de sac un moyen de retenue 16 au-dessus du chapeau de potence 65 qui laisse un espace pour le passage du chapeau de potence 9 d'un chariot navette et qui retient l'objet 3 chargé sur le plateau 10 au-dessus de l'ouverture du sac 6 lorsque le chariot-navette 1 s'éloigne du sac 6 suivant la direction D1 ce qui fait que le colis 3 tombe par gravité dans le sac 6.

Ce moyen de retenue 16 peut se présenter sous la forme d'une palette formée par un bord tombé. Sur la figure 2, on a illustré une grande palette 16 qui s'étend sur toute la longueur de plusieurs modules support de sacs adjacents.

Sur la figure 2, on a illustré de façon très schématique un système 13 de contrôle/commande des chariots-navettes 1 avec un système de reconnaissance automatique d'adresse 14 comprenant une caméra 15 qui montée en hauteur pour pouvoir observer la face supérieure de chaque colis 3 placé sur un plateau de portage 10 d'un chariot-navette 1 passant sous la caméra. La caméra 14 forme une image numérique du colis portant l'information d'adresse laquelle information peut être reconnue automatiquement par le système 13 comme cela est connu par l'Homme du métier.

Il est entendu que les chariots-navettes 1 sont commandés à distance et sans fil depuis le système 13 pour se déplacer le long des sorties de tri S et déposer des colis dans les sacs 6 suspendus dans les modules support de sacs.

Sur la figure 2, on n'a pas illustré ces sacs 6 mais il faut comprendre qu'il y a pour l'exemple montré sur cette figure 2, ici cinq sacs par module et donc l'équipement de tri de colis illustré sur la figure 2 comporte un grand nombre de sacs alignés suivant deux rangées parallèles qui sont autant de sorties de tri.

Sur la figure 2, on a illustré un marquage au sol 15 qui s'étend sur tout le trajet des chariots navettes dans un centre logistique de tri, ce marquage s'étendant ici entre les deux rangées de modules support de sacs en regard de chaque sac 6. Dans cette configuration de l'équipement, les chariots navettes circulent entre les deux rangées de sacs ce qui fait que l'équipement est relativement compact au sol même quand il y a beaucoup de sorties de tri.

Ce marquage au sol 15, ici sous forme d'une succession de codes barres comme des QR codes régulièrement espacés entre eux sur le trajet des robots navettes est conçu pour être détectable automatiquement par les robots navettes pendant leur déplacement.

Ce marquage au sol est permanent et sert de moyen de géo-localisation pour les robots navettes pour se positionner par exemple face à un sac correspondant à une sortie de tri pour un colis.

Pour réaliser le tri en sacs des colis 3, chaque chariot navette portant un colis s'engage à l'extrémité d'une rangée de module support de sacs et longe cette rangée de modules en s'appuyant du marquage au sol 15.

Le colis 3 est alors déplacé au-dessus des sacs successifs et en fonction de l'adresse de livraison du colis détectée par le système 13, le chariot navette est arrêté au-dessus du sac 6 qui correspond à la sortie de tri de cette adresse de livraison et est reculé ce qui fait que le colis 3 retenu par la palette 16 vient tomber par simple gravité dans le sac 6.

Avec cet agencement selon l'invention, on peut prévoir dans un centre de tri de colis par exemple un tri le matin sur quarante directions (quarante sacs) qui est organisé sur une seule rangée de modules support de sacs et un tri de colis en après-midi qui est organisé sur deux rangées parallèles de modules support de sacs avec en plus un démontage total de l'installation après le tri du matin et après le tri de l'après midi pour libérer de la place dans le centre de tri.

Par ailleurs, le tri du matin peut être réalisé avec une petite partie des modules support de sacs dans une certaine zone du centre de tri tandis que le tri de l'après midi peut être réalisé avec tous les modules support de sacs disponibles mais dans une autre zone du centre de tri.

Entre le tri du matin et le tri de l'après midi, les modules supports de sacs peuvent être désinstallés rapidement par un Opérateur et transportés facilement par roulage dans une zone de rangement prévue à cet effet dans le centre de tri où ils peuvent être rangés de façon compacte avec le ou les chariots navettes.

Comme visible sur la figure 1, les roues à frein 60 de devant (au milieu sur la figure 1) des modules support de sacs sont prévues escamotables (comme le montre la flèche en arc de flèche) pour s'effacer afin de libérer l'espace sous le chapeau de potence 65 et laisser circuler les chariots navettes le long des sorties de tri comme expliqué plus haut. Cet agencement contribue à la compacité du support de sacs.

Par ailleurs, il peut être prévu au niveau des roues à frein 60 de derrière (à gauche ou à droite sur la figure 1), un dispositif de pointage au sol (une pointe rétractable) destiné à être mis en coïncidence avec un repérage prévu au sol ce qui permet à l'Opérateur de positionner rapidement les modules support de sacs de manière adéquate par rapport au chemin de circulation des chariots navettes.

Avec cet agencement modulaire et démontable selon l'invention, un seul Opérateur est capable de réaliser un tri automatique en sacs sur un grand nombre de destinations tout en assurant un démontage et un remontage de l'installation de tri après chaque phase de tri.

Cet Opérateur est posté pendant le tri au point de chargement 4 pour charger manuellement en colis les chariots navettes, le tri en sacs étant ensuite réalisé de manière automatique par les chariots navettes sous le pilotage du système 13. Si le tri comporte plusieurs passes de tri, les sacs 6 peuvent être enlevés du support de sacs par l'Opérateur et remplacés par des sacs vides.

## Revendications

1. Equipement pour le tri de colis comprenant un support de réceptacles et au moins un chariot robot navette (1) mobile commandé en déplacement à distance par une unité de contrôle/commande (13) agencée pour amener le chariot robot navette à un point de chargement (4) où un colis (3) à trier est posé sur le chariot robot navette et ensuite déplacer ce chariot robot navette avec le colis vers l'un des réceptacles déterminé par ladite unité en fonction d'une indication de tri lue automatiquement sur le colis, et en ce qu'il est prévu un marquage au sol (15) disposé le long des modules support de réceptacles et qui est détectable par le robot navette pendant son déplacement le long de ces modules support de réceptacles, **caractérisé en ce que** le support de réceptacles est à structure modulaire avec des modules (2A,2B,2C) montés chacun sur des roulettes à frein (60) et qui sont agencés pour être accouplés entre eux de façon démontable par encastrement ou emboîtement.

2. Equipement selon la revendication 1, **caractérisé en ce que** lesdits modules support de réceptacles sont disposés suivant deux rangées parallèles et sont reliés mécaniquement entre eux par des tubes de liaison (63) emboîtables en forme de U renversé.

3. Equipement selon la revendication 2, **caractérisé en ce que** ledit marquage au sol (15) est disposé entre les deux rangées parallèles de modules support de réceptacles.

4. Equipement selon l'une des revendications 1 à 3, **caractérisé en ce que** les réceptacles sont des sacs.

5. Equipement selon la revendication 4, **caractérisé en ce que** chaque module support de sacs et chaque chariot navette ont chacun vu du côté latéral la forme d'une potence avec un poteau et un chapeau, la potence du chariot et la potence du support étant agencées pour s'imbriquer mutuellement l'une dans l'autre.

## Patentansprüche

1. Ausrüstung zum Sortieren von Frachtstücken, umfassend einen Träger für Behältnisse und wenigstens einen beweglichen Zuführroboterschlitten (1), dessen Verlagerung durch eine Regel-/Steuereinheit (13) ferngesteuert wird, welche ausgebildet ist, um den Zuführroboterschlitten zu einem Beladepunkt (4) zu bringen, wo ein zu sortierendes Frachtstück (3) auf dem Zuführroboterschlitten abgelegt wird und anschließend diesen Zuführroboterschlitten mit dem Frachtstück zu einem der durch die Einheit bestimmten Behältnisse in Abhängigkeit von einer automatisch auf dem Frachtstück gelesenen Sortierangabe zu verlagern, und wobei eine Markierung am Boden (15) entlang der Behältnisträgermodule vorgesehen ist, die von dem Zuführroboter während seiner Verlagerung entlang dieser Behältnisträgermodule erfassbar ist,
**dadurch gekennzeichnet,**
**dass** der Träger für Behältnisse eine modulare Struktur mit Modulen (2A, 2B, 2C), die jeweils auf Bremsrollen (60) montiert sind, und die untereinander auf demontierbare Weise durch Zusammenbau oder Zusammenstecken koppelbar sind, aufweist.

2. Ausrüstung nach Anspruch 1, **dadurch gekennzeichnet, dass** die Behältnisträgermodule gemäß zwei parallelen Reihen angeordnet sind und mechanisch miteinander durch zusammensteckbare umgedreht U-förmige Verbindungsrohre (63) verbunden sind.

3. Ausrüstung nach Anspruch 2, **dadurch gekennzeichnet, dass** die Markierung am Boden (15) zwischen den zwei parallelen Reihen von Behältnisträgermodulen angeordnet ist.

4. Ausrüstung nach einem der Ansprüche 1 bis 3, **dadurch gekennzeichnet, dass** die Behältnisse Säcke sind.

5. Ausrüstung nach Anspruch 4, **dadurch gekennzeichnet, dass** jedes Sackträgermodul und jeder Zuführschlitten jeweils, gesehen von einer Seite, die Gestalt eines Auslegers mit einem Pfosten und einem Holm aufweisen, wobei der Pfosten des Schlittens und der Pfosten des Trägers ausgebildet sind, um sich gegenseitig der eine in dem anderen zu verschachteln.

## Claims

1. Equipment for sorting parcels into bags comprising a receptacle support and at least one mobile shuttle robot cart and trolley assembly (1) that is caused to be moved by being remotely controlled by a monitoring and control unit (13) arranged to bring the shuttle robot cart and trolley assembly to a loading point (4) where a parcel (3) to be sorted is placed on the shuttle robot cart and trolley assembly and then to move said shuttle robot cart and trolley assembly with the parcel towards one of the receptacles that is determined by said unit as a function of a sorting indication read automatically on the parcel, and in that floor marking (15) is provided that is arranged along the receptacle support modules and that is detectable by the shuttle robot cart while said shuttle robot cart is moving along said receptacle support modules, said equipment being **characterized in that** said receptacle support has a modular structure with modules (2A, 2B, 2C) each provided with braked wheels (60), said modules being arranged to be coupled together in separable manner by interfitting engagement.

2. Equipment according to claim 1, **characterized in that** said receptacle support modules are disposed in two parallel rows and are interconnected mechanically by upside-down U-shaped link tubes (63) suitable for coming into engagement by interfitting.

3. Equipment according to claim 2, **characterized in that** said floor marking (15) is arranged between the two parallel rows of receptacle support modules.

4. Equipment according to any one of claims 1 to 3, **characterized in that** the receptacles are bags.

5. Equipment according to claim 4, **characterized in that** each bag support module and each shuttle cart and trolley assembly has, as seen from the side, the shape of a carrier frame with an upright and a head, the carrier frame of the trolley and the carrier frame of the support being arranged to fit or nest mutually one in the other.
